# EUROPÄISCHE PATENTSCHRIFT

(11) **EP 0 052 251 B1**
(45) Veröffentlichungstag und Bekanntmachung des Hinweises auf die Patenterteilung: **18.01.1984**
(21) Anmeldenummer: 81108652.9
(22) Anmeldetag: 21.10.1981
(51) Int. Cl.: F04D 23/00

(54) **Seitenkanal-Ringverdichter**
Regenerative compressor
Compresseur à canaux latéraux

(30) Priorität: 13.11.1980 DE 3042840
(43) Veröffentlichungstag der Anmeldung: 26.05.1982
(73) Patentinhaber: SIEMENS AKTIENGESELLSCHAFT, 80333 München (DE)
(72) Erfinder: Fischer, Werner, D-8520 Erlangen (DE); Schatt, Jürgen, D-8521 Weisendorf (DE); Mugele, Kurt Willy, Dipl.-Ing., D-8520 Erlangen (DE)

## Beschreibung

Die Erfindung bezieht sich auf einen Seitenkanal-Ringverdichter, bei dem die Laufradnabe mit mindestens zwei Schaufelkränzen versehen ist, denen im Gehäuse aktive Ringkanäle zugeordnet sind und bei dem zwischen den Schaufelkränzen ein geteilter Mittelkörper vorgesehen ist. Mit diesem Oberbegriff wird auf eine Anordnung Bezug genommen, wie sie beispielsweise aus der DE-PS 872 819 bekannt ist.

Es sind bereits Ringverdichter bekannt, bei denen auf einer Welle zwei doppelflutige Laufräder angeordnet sind. Diese Konstruktion weist gelegentlich Probleme beim Zusammenbau auf, da die einzelnen Laufräder genau in bezug auf die Spalte justiert sein müssen.

Die Aufgabe der vorliegenden Erfindung besteht darin, einen Verdichter der eingangs genannten Art so auszubilden, daß sich auf einfache Weise eine Anordnung mit mindestens vier aktiven Ringkanälen ergibt.

Diese Aufgabe wird erfindungsgemäß dadurch gelöst, daß der Mittelkörper zusätzlich mit mindestens zwei aktiven Ringkanälen versehen ist, die den dem Mittelkörper zugewandten Schaufelseiten der doppelflutigen Schaufelkränze zugeordnet sind.

Auf diese Weise erhält man einen Ringverdichter mit vier aktiven Ringkanälen, der verhältnismäßig leicht demontierbar und montierbar ist und bei dem die Probleme der Spaltjustierung keine allzu großen Schwierigkeiten bereiten.

Die vorliegende Erfindung ist nicht auf die Verwendung zweier Schaufelräder auf einer Nabe beschränkt, sondern es können genausogut auf der gleichen Nabe auch weitere Schaufelkränze angeordnet werden.

Die Schaufelkränze können symmetrisch in bezug auf die Nabe oder auch auf nur einer Seite der Nabe angeordnet sein. Im letzteren Falle können dann die Schaufelkränze und das zugeordnete Gehäuse den zum Antrieb des Ringverdichters dienenden Elektromotor topfartig überdecken. In einer Weiterbildung dieses Gedankens ist es von Vorteil, wenn der Antriebsmotor direkt als Außenläufermotor ausgebildet ist und die Schaufelkränze trägt.

Von Vorteil kann es auch sein, die Schaufelkränze bzw. das Gehäuse radial zu unterteilen, um auch in dieser Richtung mehrere aktive Ringkanäle herzustellen.

Sieht man kammartige Dichtungen zwischen den Mittelteilen und den Schaufeln der Schaufelkränze vor, so können die einzelnen Ringkanäle gut voneinander getrennt und damit voneinander weitgehend unabhängige Druckstufen gebildet werden.

Anhand eines in der Zeichnung dargestellten Ausführungsbeispieles sei die Erfindung näher erläutert ; es zeigen :
Figur 1 das Prinzip eines Seitenkanalringverdichters mit einer Laufradnabe und zwei Schaufelkränzen,
Figur 2 die Erweiterung dieses Gedankens auf mehr als zwei Schaufelkränze,
Figur3 eine asymmetrische Anordnung der Schaufelkränze in bezug auf die Nabe,
Figur 4 Dichtungen zwischen den Ringkanälen und
Figur 5 eine radiale Unterteilung der einzelnen Schaufelkränze.

Bei der in Figur 1 gezeigten Anordnung ist auf einer Welle 1 eine Nabe 2 befestigt, die an ihrem Außenumfang zwei doppelflutige Schaufelkränze 3 und 4 trägt. Die Schaufelkränze 3 und 4 sind von einem feststehenden Gehäuse 5 umgeben. Der Ringkanal 51 des Gehäuses 5 ist der linken Hälfte 32 des Schaufelkranzes 3 zugeordnet und der Ringkanal 52 der rechten Hälfte 42 des Schaufelkranzes 4. Zwischen den Kränzen 3 und 4 ist ein axial geteilter Mittelkörper vorgesehen, in dem ebenfalls Ringkanäle 61 und 62 untergebracht sind. Die Strömung in diesen Ringkanälen 61 und 62 wird durch die aktiven Laufradhälften 31 und 41 der Schaufelkränze 3 und 4 erzeugt.

Figur 2 zeigt eine Erweiterung des in Figur 1 dargestellten prinzipiellen Gedankens, und zwar können zusätzlich zu den Schaufelkränzen 3 und 4 noch weitere Schaufelkränze, z. B. Kranz 7 vorgesehen sein, deren Ringkanäle durch entsprechende Ausnehmungen des geteilten Gehäuses und eines weiteren Mittelstückes 53 gebildet sind.

Figur 3 zeigt eine Abwandlung in der Weise, daß die beiden doppelflutigen Schaufelkränze 3 und 4 auf einer Seite der Nabe 2 angeordnet sind und den zum Antrieb dienenden Motor 11 topfartig überdecken.

Um ein Überströmen zwischen den Ringkanälen möglichst zu verhindern, wird bei der in Figur 4 vorgesehenen Anordnung der Mittelkörper6 entweder mit einem umlaufenden Vorsprung 63 oder einer umlaufenden Ausnehmung 64 versehen, die dann von den Ausnehmungen 33 in den Schaufelkränzen 3 umfaßt werden bzw. als umlaufende Verlängerung 43 des Schaufelkranzes 4 in die Ausnehmung 64 eingreifen.

Bei der in Figur 5 gezeigten Anordnung sind die Schaufelkränze 8 und 9 auch in radialer Richtung unterteilt, so daß jedes Laufrad, z. B. 9, vier Schaufelteile 91, 92, 93 und 94 aufweist, die mit einem Ringspalt zusammenarbeiten. Falls man nicht zu einem geteilten Gehäuse greifen will, muß hier neben dem Mittelkörper 6 noch ein zusätzlicher geteilter Mittelkörper 10 vorgesehen werden.

## Patentansprüche

1. Seitenkanal-Ringverdichter, bei dem die Laufradnabe (2) mit mindestens zwei Schaufelkränzen (3, 4) versehen ist, denen im Gehäuse (5) aktive Ringkanäle (51, 52) zugeordnet sind und bei dem zwischen den Schaufelkränzen ein geteilter Mittelkörper (6) vorgesehen ist, dadurch gekennzeichnet, daß der Mittelkörper (6) zusätzlich mit mindestens zwei aktiven Ringkanälen (61, 62) versehen ist, die den dem Mittelkörper zugewandten Schaufelseiten (31, 41) der doppelflutigen Schaufelkränze (3, 4) zugeordnet sind.

2. Seitenkanal-Ringverdichter nach Anspruch 1, dadurch gekennzeichnet, daß die Schaufelkränze (3, 4) symmetrisch zur Laufradnabe (2) angeordnet sind.

3. Seitenkanal-Ringverdichter nach Anspruch 1, dadurch gekennzeichnet, daß die Schaufelkränze (3, 4) auf einer Seite der Nabe (2) angeordnet sind und den zum Antrieb dienenden Motor (11) topfartig überdecken.

4. Seitenkanal-Ringverdichter nach Anspruch3, dadurch gekennzeichnet, daß die Schaufelkränze (3, 4) auf einem Außenläufermotor befestigt sind.

5. Seitenkanal-Ringverdichter nach Anspruch 1, dadurch gekennzeichnet, daß zwischen Schaufelkränzen (3, 4) und Mittelteil (6) radiale Dichtungen (33, 63) vorgesehen sind.

## Claims

1. A side channel centrifugal compressor, in which the rotor hub (2) is provided with at least two rings of blades (3, 4) to which are assigned active annular channels (51, 52) in the housing (5), and in which a shared central body (6) is arranged between the blade rings, characterised in that the central body (6) is additionally provided with at least two active annular channels (61, 62) which are assigned to the blade sides (31, 41) of the double-suction blade rings (3, 4) which face towards the central body.

2. A side-channel centrifugal compressor according to Claim 1, characterised in that the blade rings (3, 4) are arranged symmetrically to the rotor hub (2).

3. A side-channel centrifugal compressor according to Claim 1, characterised in that the blade rings (3, 4) are arranged at one side of the hub (2) and cover the motor (11) which serves as a drive means, in a pot-like way.

4. A side-channel centrifugal compressor according to Claim 3, characterised in that the blade rings (3, 4) are mounted on an external rotor motor.

5. A side-channel centrifugal compressor according to Claim 1, characterised in that radial seals (33, 63) are arranged between the blade rings (3, 4) and the central part (6).

## Revendications

1. Compresseur annulaire à canaux latéraux, dans lequel le moyeu (2) de la roue à aubes est pourvu d'au moins deux couronnes à aubes (3, 4) auxquelles sont associés, dans le carter (5), des canaux annulaires actifs (51,52) et dans lequel un corps intermédiaire subdivisé (6) est prévu entre les couronnes à aubes, caractérisé par le fait que le corps intermédiaire (6) est, de plus, pourvu d'au moins deux canaux annulaires actifs (61, 62) qui sont associés aux côtés des aubes (31, 41) des couronnes à double flux (3, 4), qui sont voisins du corps intermédiaire.

2. Compresseur annulaire à canaux latéraux selon la revendication 1, caractérisé par le fait que les couronnes à aubes (3, 4) sont disposées symétriquement par rapport au moyeu (2) de la roue à aubes.

3. Compresseur annulaire à canaux latéraux selon la revendication 1, caractérisé par le fait que les couronnes à aubes (3, 4) sont disposées sur un même côté du moyeu (2), et elles recouvrent à la manière d'un pot le moteur (11) servant à l'entraînement.

4. Compresseur annulaire à canaux latéraux selon la revendication 3, caractérisé par le fait que les couronnes à aubes (3, 4) sont fixées sur un moteur à induit extérieur.

5. Compresseur annulaire à canaux latéraux selon la revendication 1, caractérisé par le fait qu'entre les couronnes à aubes (3, 4) et l'élément intermédiaire (6), sont prévus des moyens d'étanchéité radiaux (33, 63).
